# EUROPÄISCHE PATENTANMELDUNG

(11) **EP 0 224 661 A2**
(43) Veröffentlichungstag der Anmeldung: **10.06.1987**
(21) Anmeldenummer: 86112255.4
(22) Anmeldetag: 04.09.1986
(51) Int. Cl.: E05C 3/08, B62D 27/06

(54) **Riegelverschluss**

(30) Priorität: 25.10.1985 DE 3538076
(71) Anmelder: Karl Hildebrand GmbH & Co. KG, D-4006 Erkrath (DE)
(72) Erfinder: Hildebrand, Klaus, D-4006 Erkrath 2 (DE)
(74) Vertreter: Weber, Otto-Ernst, Dipl.-Phys.

(57) **Zusammenfassung**

Der Riegelverschluß ist mit einem Fangmaul (2) zur Aufnahme eines Pendelzapfens (10), beispielsweise an der Bordwand (12) eines Lastfahrzeuges, und mit einem Riegel (3) für die Fangmaulöffnung versehen. Ferner weist er eine vom Riegel über ein Keilgetriebe bewegbare, schwenkbar gelagerte Klaue (13) auf, mit welcher der Pendelzapfen, sobald er sich im Schwenkbereich der Klaue befindet, erfaßt und in das Fangmaul gedrückt wird. Synchron zur Klauenbewegung erfolgt der Vorschub des Riegels. Der Pendelzapfen wird durch den Riegel mit Unterstützung der Klaue im Fangmaul gehalten.

## Beschreibung

Die Erfindung betrifft einen Riegelverschluß, beispielsweise für eine Bordwand eines Lastfahrzeuges, mit einem stationären Fangmaul zur Aufnahme eines Pendelzapfens und mit einem Schließriegel für das Fangmaul. Bei Schließvorrichtungen für pendel- oder klappbare Bordwände von Lastfahrzeugen kommt es neben der eigentlichen Schließfunktion auch auf eine leichte Handhabbarkeit an. Deshalb ist die Vorrichtung mit einem Fangmaul versehen. Beim Zuklappen der Bordwand gelangt ein dort angebrachter Pendelzapfen in den Bereich des Fangmauls, wo er in eine definierte Endposition geführt wird. Diese Führung ist deshalb erforderlich, weil das bewegliche Teil mit dem Pendelzapfen häufig gegen das stationäre Teil verkantet ist. Das Ausrichten erfolgt zwangsweise durch das Fangmaul.

Aus der DE-OS 27 40 573 ist eine Verschlußvorrichtung für Bordwände von Lastfahrzeugen bekannt, welche mit einem Schwenkriegel versehen ist. Der Schwenkriegel ist über einen Zapfen in einem Gehäuse gelagert. Innerhalb des Gehäuses ist ein Kraftübertragungsbereich ausgeformt, an welchem ein zweiarmiges, ebenfalls über einen Zapfen gelagertes Winkeldruckstück eingreift. An einem Arm des Winkeldruckstückes ist ein Handschwenkhebel angelenkt. Gelangt ein Pendelzapfen in den Bereich des geöffneten Schwenkriegels, so wird von einer Bedienperson über den Handschwenkhebel das Winkeldruckstück ausgelenkt, wobei es auf den Druckkraftübertragungsbereich des Schwenkhebels einwirkt. Um die dabei auftretenden Reibungskräfte zu verringern, ist in diesem Bereich auf dem Schwenkhebel eine Rolle mit einem Zapfen gelagert. Die Kraftübertragung bewirkt, daß der Pendelzapfen in das Fangmaul gedrückt wird. Beim Öffnen greift das Winkel druckstück auf einen Nockenfortsatz am Schwenkriegel, wobei ene Bewegung des Schwenkriegels nach außen erfolgt. Damit der Bordwandzapfen in Schließstellung klapperfrei gehalten wird, ist der Schwenkriegel zumindest teilweise aus einem elastischen Material hergestellt. Er ist ferner mit einem Schlitz versehen, in welchem sich zwei Tellerfedern befinden, die den elastischen Riegelbereich an den Schwenkzapfen drücken.

Diese Schließvorrichtung hat den Nachteil, daß alle Schließ- und Haltekräfte, die auf den Schwenkriegel wirken, vom Lagerzapfen des Schwenkriegels und vom Lagerzapfen des Winkeldruckstückes aufgenommen werden müssen. Falls einer dieser Zapfen oder ein Zapfenlager diesem Druck nicht standhält, springt der Schwenkzapfen aus dem Fangmaul. Ferner besteht auch die Gefahr, daß der Schwenkriegel selbst bei zu starkem Druck des Schwenkzapfens bricht, zumal er geschlitzt ist. Bezüglich der Rolle ist damit zu rechnen, daß sich beim Transport von stark korrodierendem Ladegut, beispielsweise Kunstdünger, Rückstände im Inneren des Gehäuses ansammeln und die Rolle durch Rost blockiert wird.

Weiterhin ist aus der DE-OS 29 32 763 ein Verschluß für abklappbare und auspendelbare Bordwände von Lastfahrzeugen bekannt, bei welchem eine Schließschwinge die Funktion des Heranholens des Pendelzapfens in das Fangmaul und das Halten des Pendelzapfens im Fangmaul erfüllt. Die von Hand betätigbare Schließschwinge ist über zwei Verbindungsstangen schwenkbar an einem Fangmaulteil angelenkt. Die Schließschwinge wird im geschlossenen Zustand von einem Rastgesperre gehalten. Auch bei dieser Schließvorrichtung ist im wesentlichen nach- nachteilig, daß alle Kräfte von den Bolzen der Schwenklager aufgenommen werden, so daß bei größeren Kräften die Gefahr von Brüchen droht.

Des weiteren ist aus der DE-OS 29 36 528 ein Langwegverschluß für abklappbare und auspendelbare Bordwände bekannt, welcher über eine Handhabe mit einem Totpunktüberzug betätigbar ist. Vor einem Fangmaul liegt eine abschwenkbare Schließschwinge, die über einen Bolzen in den Seitenwandungen eines Gehäuses gelagert ist. An der Schließschwinge ist in einem weiteren Bolzen ein Kniehebel angelenkt, der über ein Kniegelenk mit einem ebenfalls in der Gehäusewandung mit einem Bolzen gelagerten zweiten Kniehebel verbunden ist. Diese Hebelvorrichtung, die bei geschlossener Schließschwinge eine Übertotpunktlage einnimmt, wird über eine am Kniegelenk aufgehängte und zur Handhabe führenden Schubstange bewegt, wobei über die Kniehebel eine Hebelwirkung auf die Schließschwinge ausgeübt wird. Bei diesem Verschluß ist wiederum nachteilig, daß die Sicherheit und Funktion ausschließlich von den Bolzen abhängt, wobei er durch das Versagen eines einzigen Bolzens seine Funktion nicht mehr erfüllen kann. Des weiteren sind alle Gelenke naturgemäß einer Abnutzung unterworfen, so daß zumindest bei häufiger Betätigung und bei Fahrzeug- und Pendelzapfenstößen die Gelenklager ausgeschlagen werden. Auch durch die Spannfunktion des Übertotpunktsystems kann dieser Nachteil nicht ausgeglichen werden, da derartige Systeme bekanntlich eine Setzbewegung ausführen. Das Spiel der angelenkten Stellen kann **nicht nachgestellt werden**, so daß nach einem gewissen Verschleiß bei jeder Fahrzeugbewegung Klappergeräusche erzeugt werden, die aber im Hinblick auf die zu vermeidende Lärmbelästigung am Arbeitsplatz unerwünscht sind.

Schließlich ist aus der DE-OS 29 40 671 ein Riegelverschluß für Wände, Türen, Klappen und gegeneinander verschwenkbare Platten bekannt, bei welchem der Schwenkzapfen von einem verschiebbaren Riegel im Fangmaul gehalten wird. Das Ende des Riegels ist als Greifer zum Eingriff in eine entsprechende Aussparung am Schwenkzapfen ausgebildet. Sobald der Riegel den Schwenkzapfen ergreift, erfolgt daher eine Zentrierung und Führung in das Fangmaul. Der Riegel selbst ist in einem stabilen Gehäuse geführt, welches die vom Pendelzapfen ausgehenden Kräfte großflächig aufnimmt. Dieser Riegelverschluß arbeitet zwar sicher und zuverlässig, zum Einfangen des Pendelzapfens muß dieser jedoch relativ wei† in die Fangmaulöffnung gebracht werden.

Der Erfindung liegt die **Aufgabe** zugrunde,bei einem Riegelverschluß der eingangs genannten Art den Fangbereich für den Schwenkzapfen am Fangmaul zu vergrößern.

Diese Aufgabe wird dadurch gelöst, daß eine vom Riegel getriebene, in Richtung der Fangmaulöffnung schwenkbar gelagerte Klaue vorhanden ist, die bei geöffnetem Riegel von der Fangmaulöffnung abgeschwenkt ist, die während der translatorischen Bewegung des Riegels eine Schwenkbewegung im Bereich der Öffnung des Fangmau1s ausführt, und die bei geschlossenem Riegel vor dem Fangmaul liegt.

Die Funktion dieses Riegelverschlusses beruht darauf, daß die Klaue in einer ersten Phase den Pendelzapfen ergreift und in den Eingriffsbereich des Riegels holt. In einer zweiten Phase unterstützt die Klaue den Riegel beim Herholen und Ausrichten im Fangmaul. Im geschlossenen, statischen Zustand ist jedoch die Klaue durch den Riegel entlastet. Der Pendelzapfen ist dabei sowohl durch den Riegel als auch durch die Klaue zweifach gesichert. Das hat den Vorteil, daß sowohl der Bedienungskomfort als auch die Sicherheit des Riegelverschlusses erhöht wird. In einer vorteilhaften Weiterbildung der Erfindung ist das Getriebe zwischen Riegel und Klaue als Keilgetriebe, bestehend aus Schließkeil und Steuerschräge, ausgebildet. Diese Maßnahme hat den Vorteil, daß eine kompakte Ausbildung des Riegelverschlusses mit geringen äußeren Anbaumaßen möglich ist. Falls ein Verschleiß des Getriebes eine Nachjustierung erforderlich machen sollte, so ist eine Nachbearbeitung ohne weiteres möglich, da lediglich flächige Getriebeteile betroffen sind. Es ist dabei besonders vorteilhaft, wenn bei geschlossenem Riegel Schließkeil und Vorsteuerschräge flächig aneinander liegen. Durch diese formschlüssige Verbindung wird die Klaue sicher in der Schließstellung gehalten. Es hat sich auch als vorteilhaft erwiesen, daß die Klaue einen Zentrier- und Haltewulst zum Eingriff in eine entsprechende nutenförmige Ausnehmung am Pendelzapfen aufweist. Das hat den Vorteil, daß das Einfangen des Pendelzapfens erleichtert wird. Der Zentrier- und Haltewulst korrigiert den Bewegungsablauf bzw. die Lage des Pendelzapfens derart, daß er sicher vom Riegel erfaßt wird.

In einer bevorzugten Ausführungsform der Erfindung ist der Riegelkopf gabelförmig ausgebildet, und die Klaue ist in der Gabelöffnung gelagert. Durch diese Maßnahme wird erreicht, daß alle Gleitflächen der Klaue mit Riegelflächen in Berührung liegen, so daß die dort auftretenden Reibkräfte die Klauenbewegung unterstützen. Außerdem hat diese Anordnung den Vorteil, daß die Gabelteile zu beiden Seiten der Klaue am Pendelzapfen eingreifen, und daher keine möglicherweise vom Pendelzapfen ausgehende Torsionskräfte auf die Klaue einwirken können.

In einer weiteren Ausgestaltung des Riegelverschlusses weist der Riegel einen in einer Führungsbahn in der Klaue geführten Mitnehmer auf. Mitnehmer und Führungsbahn bewirken eine Vorsteuerung des Bewegungsablaufes und eine Unterstützung beim Öffnen des Riegelverschlusses. Obwohl bei vertikaler Anordnung des Riegelverschlusses ein selbständiges Öffnen der Klaue durch ihr Eigengewicht in der Regel gewährleistet ist, kann durch dieses Mitnehmersystem eine vorübergehende Anhaftung der Klaue, beispielsweise durch haftendes Ladegut, überbrückt werden.

Vorzugsweise besteht der Mitnehmer aus einem Nocken und die Führungsbahn aus einer Nut, deren Verlauf der überlagerten Schwenk- und translatorischen Bewegung der Klaue bzw. des Riegels angepaßt ist. Der Kurvenverlauf der Nut verhindert, daß Riegel und Klaue in einen Totpunkt geraten.

In einer besonderen Weiterbildung der Erfindung ist ein vom Riegel gesteuertes, bei geöffnetem Riegel an der Klaue einrückendes Gesperre vorhanden. Dieses Gesperre wirkt selbsttätig, d.h. ohne daß die Bedienperson des Riegelverschlusses darauf Einfluß nehmen muß. Die Klaue wird bei geöffnetem Riegel in der abgeschwenkten Stellung gehalten. Dadurch wird verhindert, daß Klappergeräusche bei einer Fahrzeugbewegung entstehen können.

In einer vorteilhaften Ausgestaltung besteht das Gesperre aus einem in der Schwenkachse der Klaue liegenden, mit einer Abschrägung versehenen Zapfen zur Formschlußverbindung mit einer Gegenfläche am Riegel. Dieses Gesperre zeichnet sich durch seinen einfachen Aufbau aus.

In einer vorteilhaften Weiterbildung der Erfindung ist der Riegel in einem Riegelgehäuse geführt, und die Klaue weist ein abgerundetes Ende für eine Schwenkbewegung auf, mit welchem sie in einem aus Gehäuseboden und aus einer Riegelausnehmung gebildeten Hohlraum gelagert ist.

In einer Weiterbildung dieser Lagerung ist die Klaue mittels eines in ihrer Schwenkachse geführten und im Riegelgehäuse gehaltenen Bolzens gesichert.

In einer weiteren, besonders vorteilhaften Ausgestaltung der Erfindung weist der Riegel eine seitlich zu den beiden Gabelteilen angeordnete Verlängerung mit einer Führungsfläche für den Schwenkzapfen auf, die als seitliche Fangmaulbegrenzung in das Fangmaul bewegbar ist. Diese Führungsfläche unterstützt das Ausrichten des Pendelzapfens im Fangmaul. Dies erfolgt einerseits dadurch, daß sie dem Kopf des Pendelzapfens als Anschlag dient, und andererseits dadurch, daß durch die Riegelbewegung der Pendelzapfen aktiv in eine Stellung geschoben wird, in welcher die beiden Gabelteile gleichmäßig angreifen können.

Diese Verlängerung ist vorzugsweise in einem das Fangmaul seitlich abschließenden,dreiwandigen Führungssteg geführt. Diese Ausbildung kann alle auf die Verlängerung wirkenden Kräfte aufnehmen. Außerdem hat sie den Vorteil, daß der Hals durch die Seitenwand versteift wird. Anstelle eines auf einem Hals aufsitzenden freien Fangmaultei1s ist also ein teilgeschlossenes Fangmaulgehäuse vorhanden. Auf diese Weise wird beispielsweise verhindert, daß das Fangmaul bei einem Kippvorgang, wenn die Bordwand auf Schüttgut oder dergleichen aufgesetzt wird, vom Pendelzapfen nach oben hin weggedrückt oder abgebrochen wird.

Ein ungestörter Betrieb der Schließvorrichtung ist besonders dann gegeben, wenn ausgehend von der Lageröffnung der Klaue, dem Schließkeil und der Steuerschräge ein Schmutzkanal entlang des Riegels geführt ist. Durch diese vorgegebenen Formen und Abschrägungen wird möglicherweise von oben in das Riegelgehäuse eindringender Schmutz, wie beispielsweise Sand, nach unten abgeleitet. Es wird also verhindert, daß sich Schmutzteilchen ansammeln und die Bewegungsfähigkeit der Schließvorrichtungsteile beeinträchtigen.

Eine einfache und sichere Bedienung des Riegelverschlusses erfolgt dadurch, daß der Riegel über eine Schubstange mit einer schwenkbaren, in geschlossener Riegelstellung in Totpunktlage liegenden Handhabe verbunden ist.

Wenn die Schubstange in ihrer Länge veränderbar ist, so kann das Keilgetriebe durch eine geringfügige Verlängerung der Schubstange nachjustiert werden.

In einer vorteilhaften Weiterbildung der Schließvorrichtung ist der Riegel in Längsrichtung zweigeteilt und der mit der Schubstange verbundene Riegelteil ist drehbar, vorzugsweise um einen Winkel von 90 Grad, mit dem anderen Riegelteil verbunden. Diese Maßnahme ist besonders dann vorteilhaft, wenn die Schließvorrichtung zum Schließen einer rückwärtigen Bordwand verwendet ist. Dann kann der Riegel und die abzuschwenkende Handhabe vorzugsweise unter einem 90 Grad-Winkel angeordnet werden, so daß trotz eines nach hinten weisenden Fangmauls die Schwenkbewegung der Handhabe nach der Seite erfolgt. Die Bedienperson muß sich deshalb nicht in den Klappbereich der Bordwand begeben, sondern kann die Schließvorrichtung ungefährdet von der Seite aus bedienen. Des weiteren ist vorteilhaft, daß auf diese Weise das Totpunktsystem unverändert für links- und rechtsseitige Gehäuseformen verwendbar ist.

Die Verbindungsstelle der beiden Riegelteile liegt bevorzugt innerhalb des Gehäuses. Dadurch ist sie vor jeglichen Einwirkungen von außen geschützt.

Eine bevorzugte Ausgestaltung der Erfindung besteht darin, daß die Gehäusehöhe nicht mehr als 40 mm beträgt. Das hat den Vorteil, daß bei einer vorgegebenen maximalen Fahrzeugbreite von beispielsweise 2,50 m und bei einer beidseitigen Anordnung der Schließvorrichtung die zur Verfügung stehende Ladebreite bis auf ein lichtes Innenmaß von 2,42 m ausgenutzt werden kann. Diese Ladebreite ermöglicht beispielsweise, zwei sogenannte Euro-Paletten nebeneinanderliegend zu laden.

Im folgenden wird die Erfindung anhand eines Ausführungsbeispiels weiter beschrieben.
Figur 1 und 2 zeigen je eine Gesamtansicht der Schließvorrichtung in geöffnetem bzw. geschlossenem Zustand,
Figur 3 zeigt schematisch Einzelheiten der Schließvorrichtung in geöffnetem Zustand,
Figur 4 zeigt eine Aufsicht auf eine Klaue,
Figur 5 zeigt eine Seitenansicht der Klaue nach Fig. 4,
Figur 6 zeigt eine Aufsicht auf einen Riegel,
Figur 7 zeigt einen Querschnitt des Riegels nach Fig.6
Figur 8 und 9 zeigen schematisch jeweils Einzelheiten der Schließvorrichtung in halbgeschlossenem bzw. geschlossenem Zustand.
Figur 10 zeigt schematisch eine Aufsicht auf einen Teil der Schließvorrichtung.

Wie die Fig.1 zeigt, ist die Schließvorrichtung in vertikaler Anordnung stationär an einer Runge 8 angebracht. In dem dargestellten Beispiel handelt es sich um den linksseitigen Teil, was an einem linksseitig vollkommen geschlossenen Gehäuse 1 erkennbar ist, so daß ein Fangmaul 2 für einen Pendelzapfen 10 linksseitig begrenzt ist. Eine entsprechende rechtsseitige Ausbildung der Schließvorrichtung unterscheidet sich darin, daß das Fangmaul 2 auf der rechten Seite durch das Gehäuse 1 abgeschlossen und auf der linken Seite geöffnet ist. Der Pendelzapfen 10 ist an einer Bordwand 12 angebracht. Er weist eine umlaufende Ausnehmung 11 mit abgeschrägten Seitenflächen auf, die das Einfangen durch eine Klaue 13 und das Zentrieren und Ausrichten im Fangmaul 2 unterstützen.

In dem Gehäuse 1 ist ein Riegel 3 geführt, der über einen in seiner Länge verstellbaren Schubarm 4 mit einem Übertotpunktbetätigungssystem 9 verbunden ist. Die Längenänderung des Schubarmes 4 erfolgt über eine Gewindestange 14, die einerseits mit einer Gabel 15 am Riegel 3 und andererseits über eine weitere Gabel 16 mit einer schwenkbar angelenkten Handhabe 7 verbunden ist.Die Handhabe 7 wird in einem Lager 6 über einen Hebel 17 gelenkig gehalten.

Zum Schließen der Vorrichtung wird die Handhabe 7 in Pfeilrichtung geschwenkt, so daß sie den in Fig.2 wiedergegebenen Zustand einnimmt. Während der Schwenkbewegung wird der Riegel 3 nach oben in das Fangmaul 2 geschoben, während synchron dazu die Klaue 13 aus der in Fig. 1 gezeigten abgeschwenkten Stellung eine Schwenkbewegung ausführt, bis sie bei geschlossenem Riegel vor dem Fangmaul 2 liegt. In Fig. 2 wurde aus Gründen der Übersichtlichkeit darauf verzichtet, die Bordwand 12 und den Schwenkzapfen 10 darzustellen. Wie im folgenden im einzelnen dargestellt werden wird, beruht eine der Funktionen der Klaue 13 darauf, den Schwenkzapfen 10 zu erfassen, sobald er sich in ihrem Schwenkbereich befindet, und in das Fangmaul 2 zu drücken.

Fig. 3 zeigt schematisch die Anordnung des Riegels 3 und der Klaue 13 im Gehäuse 1, wobei das Gehäuse 1 und der Riegel 2 teilweise entlang ihrer Mittellängsachsen aufgeschnitten sind.

Das Gehäuse 1 besteht aus einer geschlossenen Bodenplatte 19, aus zwei Seitenwänden und aus einer Deckplatte 20. Eine Seitenwand ist zur Bildung des Fangmauls mit einer sich nach unten verengenden Öffnung 21 versehen. Die andere Seitenwand ist statt dessen im Bereich des Fangmauls 2 als Führungssteg 22 ausgebildet. Die Stirnseite 23 des Gehäuses 1 bildet die obere Begrenzung des Fangmauls 2. Im Bereich des Fangmauls 2 ist mittig auf der Bodenplatte 19 ein Zentrierwulst 24 ausgeformt.

Der an seinem hinteren Ende mit einer Gabelverbindung 25 versehene Riegel 3 besteht aus einem Blockteil 26 mit rechteckigem Querschnitt, dessen freies Ende (Riegelkopf) 27 gabelförmig ausgebildet ist. In der mittigen Gabelöffnung ist die Klaue 13 geführt. Der Riegelkopf 27 weist eine seitliche entlang des Führungssteges 22 geführte Verlängerung 28 mit einer in das Fangmaul weisenden Führungsfläche für den Schwenkzapfen auf. Der Schließriegel 3 ist ferner hinter der Gabelöffnung mit einer Abschrägung versehen, die - wie im folgenden gezeigt wird - als Schließkeil 30 für die Klaue 13 wirkt.

Der Rücken der Klaue 13 dient als Steuerschräge 31, die im Zusammenwirken mit dem Schließkeil 30 ein Keilgetriebe bildet. Das Lagerende der Klaue ist abgerundet, so daß sie bei einer Schwenkbewegung auf dem Gehäuseboden 19 abrollt. Sie ist dabei von den beiden Gabelteilen 29 seitlich geführt. In dem wiedergegebenen Beispiel ist die Klaue 13 jedoch über einen Bolzen 33 zwischen den Gehäusewänden schwenkbar angelenkt. Zur Vorsteuerung des Keilgetriebes ist seitIich an der Klaue 13 eine Nut 34 vorhanden, in die aus einem Gabelteil 29 ein Nocken 35 eingreift. Um die Schwenkachse der Klaue 13 ist seitlich eine mit einer Abschrägung 36 versehene Nocke 37 ausgebildet. Bei geöffnetem Riegel 3, d.h. wenn die Klaue 13 gemäß Fig.3 vollständig abgeschwenkt ist, liegt eine am Riegel 3 ausge bildete Gegenfläche 38 formschlüssig an der Abschrägung 36. Die Abschrägung 36 und die Gegenfläche 38 bilden zusammen ein vom Riegel 3 gesteuertes Gesperre, das zur Fixierung der Klaue 13 einrückt.

Die Fig.4 zeigt eine Aufsicht auf die Klaue 13 in Pfeilrichtung IV. Dabei sind deutlich die Steuerschräge 31, und der Nocken 37 erkennbar, während die Abschrägung 36 aufgrund der gewählten Ansicht verdeckt ist.

Anhand der Fig.5 werden nun weitere Einzelheiten der Klaue 13 beschrieben. Das freie Ende der Klaue ist als Gegenstück zum Zentrierwulst 24 im Gehäuse 1 mit einem Zentrier- und Haltewulst 40 versehen, welcher in einer konkaven Aussparung verläuft. Auf derselben Seite befindet sich eine Nase 41 zum Eingriff mit einem Mitnehmer 53 am Riegel 3, wie er in Fig.6 dargestellt ist. Mit 39 ist die Führung für den Bolzen 33 bezeichnet. In dem in Fig. 5 gewählten Beispiel weist die Nut 34 einen geschwungenen Verlauf auf, der so gewählt ist, daß er der überlagerten Schwenk- und translatorischen Bewegung der Klaue 13 bzw. des Riegels 3 angepaßt ist. In ihrem unteren Bereich, in welchem der Nocken 37 bei abgeschwenkter Stellung der Klaue 13 liegt, ist die Nut 34 leicht geschwungen, um zu verhindern, daß Riegel 3 und Klaue 13 in dieser Stellung in eine Totpunktlage geraten. Die Nut 34 verläuft derart, daß sie selbst bei einer lotrechten Abschwenkung der Klaue 13 einen Neigungswinkel aufweist.

Die Fig. 6 gibt die Ansicht des Riegels 3 aus der Pfeilrichtung VI der Fig.3 wieder. In der Fig. 6 ist deutlich der Gabelteil 29 mit der dazwischenliegenden Gabelöffnung 42 zur Aufnahme des Keils 13 zu erkennen. Die Gabelöffnung 42 wird zum Blockteil 26 von der Schrägfläche des Schließkeils 30 begrenzt. Sie geht über in eine Ausnehmung 43, die nutenartig entlang des gesamten Blockteils 26 verläuft. Auf diese Weise wird entlang des gesamten Riegels 3 ein Kanal geschaffen, durch welchen Schmutzteile, die über das Fangmaul 2 in das Gehäuse eindringen, nach unten abgeleitet werden. Die Gegenfläche 38 des Gesperres ist im Anschluß an den Mitnehmer 41 auf einem stufenförmigen Absatz eines Gabelteils 29 ausgebildet.

Des weiteren ist aus der Fig.6 auch zu entnehmen, wie der Nocken 35 in die Gabelöffnung 42 ragt.

Um die Funktion der Verlängerung 28 zu verdeutlichen, ist schematisch der Kopf des Pendelzapfens 10 in einer übertrieben wiedergegebenen, verkanteten Lage dargestellt. Durch eine Längsbewegung des Riegels 3 erfährt der Kopf 10 eine tangentiale Kraft, die ihn im Fangmaul 2 ausrichtet. Eine Unterstützung dieser Ausrichtung erfolgt auch dadurch, daß eine Führungsfläche 44 an der Seite der Verlängerung 28 an der Stirnfläche des Kopfes 10 entlang gleitet.

In Fig. 7 ist der Riegel aus der Sicht gemäß Pfeil VII (Fig.6) in einem Längsschnitt entlang der Mittellinie dargestellt. Die Verlängerung 28 ist entlang ihrer Stirnseite 50 leicht in Richtung der Gehäusebodenplatte abgeschrägt, um beim Erfassen des Pendelzapfens das Hineindrücken ins Fang maul zu unterstützen. Die beiden Gabelteile 29 laufen unter Anpassung an den Pendelzapfenquerschnitt jeweils in Greifern 48 aus. Eine Riegelaussparung 49 ist für den Zapfen 37 vorgesehen.

In den Fig. 8, 9 und 10 sind das Gehäuse 1 und der Riegel 3 teilweise aufgeschnitten dargestellt, um wesentliche Einzelheiten der Schließvorrichtung deutlich wiederzugeben.

Anhand der Figuren 1 bis 8 soll im folgenden die Funktion der Schließvorrichtung beschrieben werden. Bei geöffnetem Riegel 3 hält das Gesperre, bestehend aus Abschrägung 36 und Gegenfläche 38, die Klaue 13 formschlüssig in der abgespreizten Lage. Bei einem Riegelschub gelangen die Abschrägung 36 und die Gegenfläche 38 außer Kontakt, so daß eine Schwenkbewegung der Klaue 13 in Richtung auf das Fangmaul 2 nicht behindert ist. Gleichzeitig drückt der Nocken 35 auf die Seitenwand der Nut 34 und steuert eine Bewegung der Klaue 13. Zusätzlich bewegt das Keilgetriebe die Klaue 13, indem die Spitze des Keils 30 auf die Steuerschräge 31 drückt. Während dieser Bewegung ist der Zapfen 37 in einer Aussparung 49 des Riegels 3 außer Kontakt mit dem Riegel 3. Wenn sich ein Pendelzapfen 10 im Schwenkbereich der Klaue 13 befindet, so wird der Pendelzapfen 10 in das Fangmaul 2 gedrückt. Die laterale Ausrichtung des Pendelzapfens 10 erfolgt dadurch, daß der Zentrier- und Haltewulst 40 in die angepaßte Ausnehmung 11 (Fig.1) des Pendelzapfens eingreift. Die vertikale Ausrichtung des Pendelzapfens 10 erfolgt dann, wenn dieser in Kontakt mit der sich seitlich in das Fangmaul schiebenden Verlängerung 28 kommt. Die Fig. 8 zeigt beispielhaft eine Situation, in welcher der Riegel 3 etwa den halben Riegelweg zurückgelegt hat. Der Pendelzapfen 10 liegt dabei unmittelbar vor dem Zentrierwulst 24. Die Verlängerung 28, die in Richtung der Bodenplatte 19 nach hinten abgeschrägt ist, ist etwa bis zur Mittelachse des Pendelzapfens 10 vorgeschoben. Der Gabelteil 29 ist noch außer Kontakt mit dem Pendelzapfen 10.

Fig. 9 zeigt schließlich einen Querschnitt durch die Schließvorrichtung bei geschlossenem Zustand. Der Keil 30 ist in dieser Stellung so weit vorgeschoben, daß sich die Keilfläche im ganzflächigen Formschluß mit der Steuerschräge 31 befindet. Während der vorhergehenden, auf die Situation gemäß Fig. 8 folgenden Bewegung dringen die Gabelteile 29 in das Fangmaul 2 ein und gelangen in Eingriff mit dem Pendelzapfen. In der in Fig. 9 gezeigten Schließstellung arretiert der Schließkeil 30 den Keil 13 vollständig. Der aus Gründen der Übersichtlichkeit hier nicht eingezeichnete Pendelzapfen wird einerseits durch die Gabelteile 29 an beiden Seiten der Klaue 13 formschlüssig gehalten, und andererseits durch den Riegel 3 wobei alle auf die Klaue wirkenden Kräfte über den Schließkeil 30 auf den Riegel 3 bzw. das Gehäuse übertragen werden.

Die Anordnung der Gabelteile 29 und der Klaue 13 am Pendelzapfen 10 zeigt Fig. 10.
Der Aufsicht der Fig.10 ist weiter zu entnehmen, daß die Verlängerung 28 in dem Führungssteg 22 gelagert ist, und somit zur Stabilität und Kräfteaufnahme beiträgt. Die auf den Riegel 3 wirkenden Kräfte werden also in Verbindung mit der Verlängerung 28 vom Gehäuse 1 aufgefangen.

Beim Öffnen der Schließvorrichtung, wenn der Riegel 3 zurückgezogen wird, gelangt die Fläche des Schließkeils 30 sofort außer Eingriff mit der Steuerschräge 31, so daß die Klaue 13 sofort freigegeben ist. Bei horizontaler Anordnung wird sie durch ihr Eigengewicht nach außen abgeschwenkt. Außerdem wird das Abschwenken durch den Nocken 35 und die Nut 34 unterstützt. Die zwangsgesteuerte Rückholkulisse bringt die Klaue in die in Fig. 3 beschriebene Ausgangsstellung zurück, in der sie durch das Gesperre spielfrei gehalten wird.

In der Fig.10 ist der Riegel 3 beispielhaft in Längsrichtung geteilt. Der mit der Schubstange verbundene Riegelteil 51 ist gegenüber den in den übrigen Figuren gezeigten Anordnungen um 90 Grad gegen den anderen Riegelteil 52 verdreht. Auf diese Weise kann die Gabel 15 zusammen mit der gesamten Betätigungsvorrichtung 9 (Fig. 1,2) ebenfalls um 90 Grad gedreht angeordnet werden. Die beiden Riegelteile sind über eine Schraubverbindung 46 lösbar miteinander verbunden. Durch Lösen dieser Schraubverbindung 46 ist jederzeit und ohne Schwierigkeiten ein gegenseitiges Verdrehen der beiden Riegelteile möglich. Die Verbindungsstelle liegt verdeckt im Gehäuse 1.

## Patentansprüche

1. Riegelverschluß, beispielsweise für eine Bordwand eines Lastfahrzeuges, mit einem stationären Fangmaul zur Aufnahme eines Pendelzapfens und mit einem Riegel für die Fangmaulöffnung,
dadurch **gekennzeichnet**,
daß eine vom Riegel (3) getriebene, in Richtung der Fangmaulöffnung schwenkbar gelagerte Klaue (13), die bei geöffnetem Riegel (3) von der Fangmaulöffnung abgeschwenkt ist, die während der translatorischen Bewegung des Riegels (3) eine Schwenkbewegung im Bereich der Öffnung des Fangmauls (2) ausführt und die bei geschlossenem Riegel (3) zum Riegel vor dem Fangmaul (2) liegt , vorhanden ist.

2. Riegelverschluß nach Anspruch 1,
dadurch **gekennzeichnet**,
daß das Getriebe zwischen Riegel (2) und Klaue (13) als Keilgetriebe, bestehend aus Schließkeil (30) und Steuerschräge (31), ausgebildet ist.

3. Riegelverschluß nach Anspruch 2,
dadurch **gekennzeichnet**,
daß bei geschlossenem Riegel Schließkeil (30) und Steuerschräge (31) formschlüssig aneinander liegen.

4. Riegelverschluß nach einem der Ansprüche 1 bis 3,
dadurch **gekennzeichnet**,
daß die Klaue einen Zentrier- und Haltewulst (40) zum Eingriff in eine entsprechende nutenförmige Ausnehmung (11) am Pendelzapfen (10) aufweist.

5. Riegelverschluß nach einem der vorhergehenden Ansprüche,
dadurch **gekennzeichnet**,
daß der Riegelkopf gabelförmig ausgebildet ist und daß die Klaue (13) in der Gabelöffnung (42) gelagert ist.

6. Riegelverschluß nach einem der vorhergehenden Ansprüche,
dadurch **gekennzeichnet**,
daß der Riegel (3) einen in einer Führungsbahn in der Klaue (13) geführten Mitnehmer aufweist.

7. Riegelverschluß nach Anspruch 6,
dadurch **gekennzeichnet**,
daß der Mitnehmer aus einem Nocken (35) und die Führungsbahn aus einer Nut (34) besteht, deren Verlauf der überlagerten Schwenk- und translatorischen Bewegung der Klaue (13) bzw. des Riegels (3) angepaßt ist.

8. Riegelverschluß nach einem der vorhergehenden Ansprüche,
dadurch **gekennzeichnet**,
daß ein vom Riegel (3) gesteuertes, bei geöffnetem Riegel (3) an der Klaue (13) einrückendes Gesperre vorhanden ist.

9. Riegelverschluß nach Anspruch 8,
dadurch **gekennzeichnet**,
daß das Gesperre aus einem in der Schwenkachse der Klaue (13) liegenden, mit einer Abschrägung (36) versehenen Zapfen (37) zur Formschlußverbindung mit einer Gegenfläche (38) am Riegel (3) besteht.

10. Riegelverschluß nach einem der vorhergehenden Ansprüche,
dadurch **gekennzeichnet**,
daß der Riegel (3) in einem Riegelgehäuse geführt ist, und daß die Klaue ein abgerundetes Ende (32) für eine abrollende Schwenkbewegung aufweist, mit welchem sie in einem aus Gehäuseboden und aus einer Riegelausnehmung (49) gebildeten Hohlraum gelagert ist.

11. Riegelverschluß nach einem der vorhergehenden Ansprüche,
dadurch **gekennzeichnet**,
daß die Klaue mittels eines in ihrer Schwenkachse geführten und im Riegelgehäuse gehaltenen Bolzens (33) gesichert ist.

12. Riegelverschluß nach einem der vorhergehenden Ansprüche,
dadurch **gekennzeichnet**,
daß der Riegel eine seitlich zu den beiden Gabel teilen (29) angeordnete Verlängerung (28) mit einer Führungsfläche (44) für den Schwenkzapfen (10) aufweist, die als seit1iche Fangmaulbegrenzung in das Fangmaul (2) bewegbar ist.

13. Schließvorrichtung nach Anspruch 12,
dadurch **gekennzeichnet**,
daß die Verlängerung (28) in einem das Fangmaul (2) seitlich abschließenden, dreiwandigen Führungssteg (22) geführt ist.

14. Schließvorrichtung nach einem der vorhergehenden Ansprüche,
dadurch **gekennzeichnet**,
daß von der Lageröffnung der K1aue (13) ein Schmutzkanal entlang des Riegels (3) geführt ist.

15. Schließvorrichtung nach einem der vorhergehenden Ansprüche,
dadurch **gekennzeichnet**,
daß der Riegel (3) über einen Schubarm (4) mit einer schwenkbaren, in geschlossener Riegelstellung eine Totpunktlage einnehmenden Betätigungsvorrichtung verbunden ist.

16. Schließvorrichtung nach Anspruch 15,
dadurch **gekennzeichnet**,
daß der Schubarm (4) in seiner Länge veränderbar ist.

17. Schließvorrichtung nach einem der Ansprüche 15 bis 16,
dadurch **gekennzeichnet**,
daß der Riegel (3) in Längsrichtung zweigeteilt ist, und der mit dem Schubarm (4) verbundene Riegelteil (51) um die Längsmittelachse wahlweise drehbar mit dem anderen Riegelteil (52) verbunden ist.

18. Schließvorrichtung nach Anspruch 17,
dadurch **gekennzeichnet**,
daß die Verbindungsstelle der beiden Riegelteile (51,52) innerhalb des Gehäuses (1) liegt.

19. Schließvorrichtung nach einem der vorhergehenden Ansprüche,
dadurch **gekennzeichnet**,
daß die Gehäusehöhe nicht mehr als 40 mm beträgt.
